# EUROPÄISCHE PATENTSCHRIFT

(11) **EP 0 556 560 B1**
(45) Veröffentlichungstag und Bekanntmachung des Hinweises auf die Patenterteilung: **27.03.1996**
(21) Anmeldenummer: 93100519.3
(22) Anmeldetag: 15.01.1993
(51) Int. Cl.: H01R 9/26

(54) **Schutzleiterklemme**
Earth conductor terminal
Borne à fil de terre

(30) Priorität: 18.02.1992 CH 479/92
(43) Veröffentlichungstag der Anmeldung: 25.08.1993
(73) Patentinhaber: WOERTZ AG, CH-4132 Muttenz 1 (CH)
(72) Erfinder: Bolliger, Roman, CH-4123 Allschwil (CH)
(74) Vertreter: Troesch Scheidegger Werner AG

(56) Entgegenhaltungen:
- DE-A- 1 590 344
- DE-A- 3 704 784
- GB-A- 2 019 117

## Beschreibung

Die vorliegende Erfindung betrifft eine Schutzleiterklemme, welche schnappverschlussartig auf eine vorzugsweise als Schutzleiter-Sammelschiene ausgebildete Tragschiene aufsetzbar bzw. von dieser wieder abnehmbar ist, mit einem Klemmenkörper aus nichtleitendem Material und darin integrierten Klemmen, welche mit einer elektrisch leitenden Platte in Verbindung stehen, die ihrerseits mit der Tragschiene verbindbar ist, wobei die mit den Klemmen in leitender Verbindung stehende Platte nach unten zum Fuss des Klemmenkörpers gezogen und am unteren Ende bereichsweise abgewinkelt ist, um Kontaktflächen zu bilden, welche zum Anliegen an die Tragschiene bestimmt sind und dass im Klemmenkörper Federmittel vorgesehen sind, um die Klemme mit den Kontaktflächen der leitenden Platte gegen die Tragschiene anzudrücken.

Bei bekannten Schutzleiterklemmen dieser Art, welche auf eine Schutzleiter-Sammelschiene aufschnappbar sind, bildet ein guter elektrischer Übergangskontakt von Schutzleiterklemme auf die Tragschiene die Voraussetzung für eine zuverlässige Verbindung. Wegen der hohen Kurzschluss-Prüfströme wurde die Verbindung bis anhin in der Regel mittels Schrauben bewerkstelligt (siehe Z.B. GB-A-2619 117).

Das Anziehen bzw. Lösen dieser Kontaktschrauben entspricht selbstredend nicht dem Sinn einer Schnapp-Befestigung und erschwert damit das schnelle unkomplizierte Aufsetzen der Schutzleiterklemmen auf die Tragschiene.

Aus DE-A-1 590 344 ist eine Klemme bekannt, welche durch von zwei Seiten anzubringende Klammern auf der Schiene zu befestigen ist. Durch die Verwendung von vom Klemmenkörper getrennte, einzeln anbringbare Klammern ist die Montage aufwendig und zudem unzuverlässig.

Aufgabe der vorliegenden Erfindung ist es, eine Schutzleiterklemme so auszubilden, dass sie durch einfaches Aufschnappen auf eine Tragschiene auch eine zuverlässige elektrische Verbindung zwischen Schutzleiterklemme und Tragschiene gewährleistet.

Zur Lösung dieser Aufgabe zeichnet sich die erfindungsgemässe Klemme dadurch aus, dass die Federmittel aus einem einzigen im wesentlichen U-förmigen klammerartigen Bügel bestehen, welcher mit seinem Verbindungssteg oberhalb der abgewinkelten Endbereiche der leitenden Platte durchführt und gegen diese anliegt, während die federnden nach unten ragenden Schenkel leicht nach einwärts gebogen sind, um bei auf die Tragschiene aufgesetzter Klemme die Kontaktflächen der Tragschiene von der Seite her zu untergreifen, wobei auf der Rückseite der abgewinkelten Endbereiche der leitenden Platte vorzugsweise aus dem Plattenmaterial gebildete Erhöhungen vorgesehen sind, gegen welche der Verbindungssteg des Bügels anliegt und sich somit zwischen den gebildeten Erhöhungen frei erstrecken kann und damit die Klemmwirkung der Feder unterstützt.

Bei einer solchen Ausführungsform kann das Ende mindestens eines der federnden Bügelschenkel einen nach aussen ragenden Fortsatz aufweisen, welcher das Lösen des Schnappverschlusses erleichtert. Dieser Schenkelfortsatz kann eine Öffnung zum Ansetzen eines Betätigungshebels (Werkzeug, z.B. Schraubenzieher) aufweisen.

Die Erfindung betrifft somit eine Federdruck-Schutzleiterklemme mit schraubenloser Aufschnapp-Vorrichtung zu deren Anbringen auf einer Tragschiene.

Die Erfindung wird nachstehend anhand eines in der Zeichnung dargestellten Ausführungsbeispiels noch etwas näher erläutert. Es zeigen:
Fig. 1 eine Stirnansicht auf eine Schutzleiterklemme nach der Erfindung, teilweise aufgeschnitten;
Fig. 2 eine Seitenansicht von links auf die Schutzleiterklemme nach Fig. 1, ebenfalls teilweise aufgeschnitten, und
Fig. 3 eine Ansicht von oben auf die Schutzleiterklemme nach Fig. 1, teilweise aufgeschnitten.

Die in der Zeichnung dargestellte Schutzleiterklemme 1 ist dazu vorgesehen, auf eine Tragschiene 2 (Schutzleiter-Sammelschiene) aufgeschnappt zu werden. Zu diesem Zweck ist eine bügelförmige Feder 3 am Fussteil des aus nichtleitendem Material bestehenden Klemmenkörpers 4 vorgesehen, welcher die Seitenflanschen 5,6 der Tragschiene 2 untergreift und damit die Schutzleiterklemme 1 an die Tragschiene 2 andrückt.

Die Feder 3 führt hinter dem rechtwinklig abgewinkelten Fussteil 7 einer nach unten geführten elektrisch leitenden Platte 8 durch, an welcher im mittleren Bereich des Klemmenkörpers 4 beim gezeigten Beispiel zwei darin integrierte Klemmen 9,10 (beim gezeigten Ausführungsbeispiel schraubenlose Klemmen, welche durch Niederdrücken mittels eines durch die Öffnungen 11,12 einführbaren Werkzeuges in eine Stellung gebracht werden können, welche das Einführen von festzuklemmenden Leitern durch die seitlichen Öffnungen 13,14 erlaubt, wobei nach dem Rückzug des Werkzeuges die Leiter selbsttätig in den Klemmen festgeklemmt werden; zum eventuellen Lösen der Verbindung werden wiederum die Klemmen mittels des Werkzeuges niedergedrückt) angebracht sind (leitender Kontakt).

Dank der Feder 3, welche auf der Rückseite des abgewinkelten Fussteils 7 der Platte 8 anliegt, wird bei auf die Tragschiene 2 aufgeschnappter Schutzleiterklemme 1 diese mit ausgezeichnetem Übergangskontakt auf die Tragschiene 2 gedrückt.

Um das Anliegen des Verbindungssteges 3' der Feder 3 an den Fussteil 7 der Platte 8 sicherzustellen, sind Teile dieses Fussteils 7 nach oben ausgebuchtet bzw. weisen nach oben abstehende Erhöhungen 15,16 auf, gegen welche die Feder sicher anzuliegen kommt und sich dazwischen frei erstrecken kann.

Der eine Federschenkel 3 weist einen nach aussen ragenden Fortsatz 17 auf, welcher erlaubt, die Schappverbindung auf einfachste Weise zu lösen und die Schutzleiterklemme 1 von der Tragschiene 2 abzunehmen.

Der Federfortsatz 17 ist mit einer Öffnung 18 versehen, welche das Einführen eines Hebels (z.B. Schraubenzieher) erlaubt, um die Feder einfach zu lösen (durch Anheben).

## Patentansprüche

1. Schutzleiterklemme, welche schnappverschlussartig auf eine vorzugsweise als Schutzleiter-Sammelschiene ausgebildete Tragschiene (2) aufsetzbar bzw. von dieser wieder abnehmbar ist, mit einem Klemmenkörper (1) aus nichtleitendem Material und darin integrierten Klemmen (9,10), welche mit einer elektrisch leitenden Platte (8) in Verbindung stehen, die ihrerseits mit der Tragschiene (2) verbindbar ist, wobei die mit den Klemmen (9,10) in leitender Verbindung stehende Platte (8) nach unten zum Fuss des Klemmenkörpers (1) gezogen und am unteren Ende bereichsweise (7) abgewinkelt ist, um Kontaktflächen zu bilden, welche zum Anliegen an die Tragschiene (2) bestimmt sind und dass am Klemmenkörper (1) Federnittel (3) vorgesehen sind, um die klemme mit den Kontaktflächen (7) der leitenden Platte (8) gegen die Tragschiene (2) anzudrücken, dadurch gekennzeichnet, dass die Federmittel aus einem einzigen im wesentlichen U-förmigen klammerartigen Bügel (3) bestehen, welcher mit seinem Verbindungssteg (3') oberhalb der abgewinkelten Endbereiche (7) der leitenden Platte (8) durchführt und gegen diese anliegt, während die federnden nach unten ragenden Schenkel (3) leicht nach einwärts gebogen sind, um bei auf die Tragschiene (2) aufgesetzter Klemme die Kontaktflächen der Tragschiene (2) von der Seite her zu untergreifen, wobei auf der Rückseite der abgewinkelten Endbereiche (7) der leitenden Platte (8) vorzugsweise aus dem Plattenmaterial gebildete Erhöhungen (15,16) vorgesehen sind, gegen welche der Verbindungssteg (3') des Bügels (3) anliegt und sich somit zwischen den gebildeten Erhöhungen (15,16) frei erstrecken kann und damit die Klemmwirkung der Feder unterstützt.

2. Klemme nach Anspruch 1, dadurch gekennzeichnet, dass das Ende mindestens eines der federnden Bügelschenkel (3) einen nach aussen ragenden Fortsatz (17) aufweist, welcher das Lösen des Schnappverschlusses erleichtert.

3. Klemme nach Anspruch 2. dadurch gekennzeichnet, dass im nach aussen ragenden Schenkelfortsatz (17)eine Oeffnung (18) zum Ansetzen eines Betätigungshebels vorgesehen ist.

## Claims

1. Earth conductor terminal mountable in the manner of a snap closure on a carrier rail (2) formed preferably as an earth terminal bus rail and removable again therefrom, with a terminal body (1) made of a non-conducting material and terminals (9, 10) integrated therein and connected with an electrically conducting plate (8) which in its turn is connectable with the carrier rail (2), wherein the plate (8) in electrically conducting connection with the terminals (9, 10) is drawn downwardly to the foot of the terminal body (1) and is angled at the lower end zonally in order to form contact surfaces destined to bear against the carrier rail (2), and spring means (3) provided at the terminal body (1) to press the terminal with the contact surfaces (7) of the conducting plate (8) against the carrier rail (2), **characterised in that** the spring means consists of a single, essentially U-shaped bracket-like stirrup (3) which with its connecting web (3') passes above the angled end region (7) through the conducting plate (8) and bears against the latter while its resilient downwardly projecting shanks (3) are bent slightly inwardly in order to engage below the contact surfaces of the carrier rail (2) from the side when the terminal is set on the carrier rail, wherein raised projections (15, 16) made preferably from the material of the plate are provided on the rear side of the angled end region (7) of the conducting plate (8), the connecting web (3') of the stirrup (3) bearing against these raised projections and thus being able to extend freely between the raised projections (15, 16) formed and thus supporting the clamping effect of the spring.

2. A terminal according to claim 1, **characterised in that** the end of at least one of the resilient stirrup shanks (3) has an outwardly projecting extension (17) for facilitating the release of the snap closure.

3. A terminal according to claim 2, **characterised in that** an opening (18) is provided in the outwardly projecting shank extension (17) for the application of an actuating lever.

## Revendications

1. Borne à fil de terre qui peut être placée par enclenchement sur un rail porteur (2) réalisé de préférence sous forme de rail collecteur de bornes à fil et qui peut être enlevée de celui-ci, avec un corps de borne (1) en un matériau non conducteur et des bornes (9, 10) intégrées dans celui-ci qui sont en liaison avec une plaque (8) électriquement conductrice pouvant être reliée elle-même au rail porteur (2), la plaque (8) en liaison conductrice avec les bornes (9, 10) étant tirée vers le bas vers la base du corps de borne (1) et est coudée à l'extrémité inférieure par zones (7) pour constituer des surfaces de contact destinées à s'appliquer au rail porteur (2), et en ce que sont prévus au corps de borne (1) des moyens formant ressort (3) pour appliquer la borne avec les surfaces de contact (7) de la plaque conductrice (8) contre le rail porteur (2), caractérisée en ce que les moyens formant ressort sont constitués par un seul étrier (3) en forme de pince sensiblement en U qui traverse avec sa baguette de liaison (3') au-dessus des zones d'extrémité coudées (7) la plaque conductrice (8) et s'applique à celle-ci tandis que les branches (3) faisant élastiquement saillie vers le bas sont légèrement courbées vers l'intérieur pour, lorsque la borne est placée sur le rail porteur (2), passer sous les surfaces de contact du rail porteur (2) depuis le côté, et sur le côté arrière des zones d'extrémité coudées (7) de la plaque conductrice (8) étant prévues des surélévations (15, 16) réalisées de préférence dans le matériau de la plaque contre lesquelles s'applique la baguette de liaison (3') de l'étrier (3) qui peut donc s'étendre librement entre les surélévations formées (15, 16) et qui renforce ainsi l'action de serrage du ressort.

2. Borne selon la revendication 1, caractérisée en ce que l'extrémité d'au moins l'une des branches d'étrier élastiques (3) présente un prolongement (17) faisant saillie vers l'extérieur qui facilite le relâchement de la fermeture par enclenchement.

3. Borne selon la revendication 2, caractérisée en ce qu'il est prévu dans le prolongement de branche (17) faisant saillie vers l'extérieur une ouverture (18) pour l'application d'un levier d'actionnement.
